# EUROPÄISCHE PATENTANMELDUNG

(11) **EP 0 448 794 A1**
(43) Veröffentlichungstag der Anmeldung: **02.10.1991**
(21) Anmeldenummer: 90123426.0
(22) Anmeldetag: 06.12.1990
(51) Int. Cl.: A47C 3/12

(54) **Stuhl und Verfahren zu seiner Herstellung**

(30) Priorität: 24.03.1990 DE 4009545
(71) Anmelder: RÜTGERS PAGID AKTIENGESELLSCHAFT, D-45356 Essen (DE)
(72) Erfinder: Kropff, Hubertus, W-4650 Gelsenkirchen (DE); Hasebrink, Peter, W-4250 Bottrop 2 (DE)

(57) **Zusammenfassung**

Der erfindungsgemäße Stuhl besteht aus einem Metallgestell und einer Sitzschale aus preßgeformten und preßverdichteten Kunststoff- oder Holzlaminaten, wobei das Metallgestell mit einem oder mehreren, mit je einer Metallverbindung versehenen Gummiblöcken über die Metallverbindung verbunden ist und der Gummiblock oder die -blöcke auf die Unterseite des Formkörpers geklebt ist (sind).

## Beschreibung

Die Erfindung betrifft einen Stuhl aus einem Metallgestell und einer Sitzschale aus preßgeformten und preßverdichteten Kunststoff- oder Holzlaminaten.

Bei derartigen Stühlen ist das Metallgestell mit der Sitzschale an einer oder mehreren Stellen verschraubt oder vernietet, wobei die Schrauben oder Nieten durch die Sitzschale führen und die Schrauben- oder Nietenköpfe auf der Sitzfläche sind. Abgesehen von der mangelnden Ästhetik, daß die Sitzschale nicht einheitlich wirkt, resultiert aus dieser Konstruktion ein verminderter Sitzkomfort, der durch die aus der Sitzfläche ragenden Schrauben- oder Nietenköpfe oder durch andere an der Sitzschale fixierte Befestigungen bedingt ist und der sich auch durch eine Polsterung nicht ganz beheben läßt.

Es ist daher die Aufgabe der Erfindung, einen Stuhl aus einem Metallgestell und einer Sitzschale aus preßgeformten und preßverdichteten Kunststoff- oder Holzlaminaten bereitzustellen, bei dem die Oberseite der Sitzschale nicht durch Befestigungsteile gestört ist.

Die Lösung der Aufgabe erfolgt durch einen Stuhl gemäß der Ansprüche 1 bis 4 sowie durch Verfahren zu seiner Herstellung gemäß der Anspüche 5 bis 8.

Mechanische Befestigungselemente, die die Oberseite der Sitzschale stören, werden vermieden, wenn das Metallgestell auf die Unterseite der Sitzschale, insbesondere auf die Unterseite der Sitzfläche geklebt wird. Leider läßt sich eine direkte Verklebung nicht dauerhaft durchführen. Entweder ist der anzusetzende Kleber zu starr und bei Beanspruchung reißt die Sitzschale, oder die Klebeverbindung zwischen Metall und Laminat ist nicht ausreichend.

Es wurde gefunden, daß sich diese Nachteile beheben lassen, wenn die Sitzschale über einen oder mehrere Gummiblöcke oder Gummipuffer mit dem Metallgestell verbunden wird, wobei die Gummiblöcke mittels aufvulkanisierten oder eingeschraubten Metallverbindungen, etwa Schrauben oder Mieten mit dem Metallgestell verbunden werden und mit den der Metallverbindung gegenüberliegenden Seiten an die Unterseite der Sitzschale geklebt werden.

Die Metallverbindungen der Gummiblöcke sind bevorzugt Schrauben oder Nieten. Sie können entweder durch eine Bohrung im Gummiblock durchgesteckt und mechanisch damit befestigt werden, oder sie können auf den Gummiblock aufvulkanisiert sein. Im Handel erhältlich und dem Fachmann bekannt sind Gummiblöcke oder Gummizylinder aus Gummi oder Synthesekautschuk wie z. B. SBR oder EPDM mit Shore A-Härten von 40 bis 80 bevorzugt von 65 bis 70 mit einer Höhe von 1 bis 3 cm und einem Durchmesser (oder Diagonalen) von 2 bis 5 cm, auf deren Flachseite eine Schraubplatte aufvulkanisiert ist. Derartige Gummiblöcke werden bevorzugt eingesetzt.

Zur Verklebung dieser Gummiblöcke eignen sich Cyanacrylatkleber, insbesondere solche auf Basis Cyanacrylsäureethylester mit einer Viskosität von 70 bis 90 mPa·s bei 20 °C. Diese Kleber gewährleisten neben einer guten und dauerhaften Verklebung kurze Taktzeiten bei der Verklebung.

Zur Verbesserung der Dauerfestigkeit der Verklebung ist es günstig, die Gummiblöcke vor dem Klebevorgang zu tempern. Bewährt hat sich hier eine 24 stündige Lagerung der Blöcke bei 70 °C. Dabei entweichen eventuell vorhandene flüchtige Bestandteile aus dem Oberflächenbereich des Gummimaterials. Es ist empfehlenswert, die Gummiblöcke nach diesem Tempern zu reinigen.

Die Herstellung der erfindungsgemäßen Stühle erfolgt entweder dadurch, daß die mit einer Metallverbindung versehenen Gummiblöcke über die Metallverbindung mit dem Metallgestell verbunden werden, wonach Gummiblöcke mit Metallgestell auf die Sitzschale geklebt werden. Dieses Verfahren empfiehlt sich dann, wenn die Metallverbindung durch den Gummiblock durchgesteckt und mechanisch mit diesem verankert wird.

Bevorzugt ist, vor allem bei Einsatz der Gummiblöcke mit aufvulkanisierter Metallverbindung, diese Gummiblöcke mit der der Metallverbindung gegenüberliegenden Seite auf die Unterseite der Sitzschale zu kleben und danach das Metallgestell zu montieren.

Die Zahl der je Stuhl verwendeten Gummiblöcke richtet sich nach der Konstruktion des verwendeten Metallgestells. Es ist möglich, bei der Verwendung eines Gummiblocks mit großer Klebefläche (25 bis 100 cm²) mit einem, in der Mitte der Sitzfläche befestigten Gummiblock eine aureichende Stabilität zu erzielen. Bevorzugt werden jedoch je Stuhl vier Gummiblöcke verwendet, die möglichst nah am Rand der Sitzschale, kurz vor der Abknickstelle der Stuhlbeine eingesetzt werden.

Auch bei extremen Belastungen bleibt bei den erfindungsgemäßen Stühlen die Verklebung beständig, so daß die Grenzen der Belastbarkeit durch die Metallkonstruktion oder durch den Laminatenaufbau gegeben sind.

## Patentansprüche

1. Stuhl aus einem Metallgestell und einer Sitzschale aus preßgeformten und preßverdichteten Kunststoff- oder Holzlaminaten, **dadurch gekennzeichnet**, daß das Metallgestell mit einem oder mehreren, mit je einer Metallverbindung versehenen Gummiblöcken über die Metallverbindung verbunden ist und der Gummiblock oder die -blöcke auf die Unterseite des Formkörpers geklebt ist (sind).

2. Stuhl nach Anspruch 1, **dadurch gekennzeichnet**, daß die Verklebung mit einem Cyanacrylatkleber erfolgt ist.

3. Stuhl nach Anspruch 1, **dadurch gekennzeichnet**, daß der Cyanacrylatkleber ein Kleber auf Basis Cyanacrylsäureethylester mit einer Viskosität bei 20 °C von 70 bis 90 mPa s ist.

4. Stuhl nach den Ansprüchen 1 bis 3, **dadurch gekennzeichnet**, daß die Schale mit einem Gummiblock verklebt ist, der vor der Verklebung getempert wurde.

5. Verfahren zur Herstellung von Stühlen nach den Ansprüchen 1 bis 4, **dadurch gekennzeichnet**, daß das Metallgestell mit einem oder mehreren, mit je einer Metallverbindung versehenen Gummiblock oder -blöcken über die Metallverbindung verbunden wird und Metallgestell mit Gummiblock auf die Sitzschale geklebt wird.

6. Verfahren zur Herstellung von Stühlen nach den Ansprüchen 1 bis 4, **dadurch gekennzeichnet**, daß das die Sitzschale mit einem mit einer Metallverbindung versehenen Gummiblock verklebt wird und danach über die Metallverbindung mit dem Metallgestell verbunden wird.

7. Verfahren nach den Ansprüchen 5 oder 6, **dadurch gekennzeichnet**, daß die Verklebung mit einem Cyanacrylatkleber auf der Basis von Cyanacrylsäureethylester mit einer Viskosität bei 20 °C von 70 bis 90 mPa·s erfolgt.

8. Verfahren nach den Ansprüchen 5 oder 6 und 7, **dadurch gekennzeichnet**, daß der Gummiblock vor der Verklebung getempert wird.
